# EUROPÄISCHE PATENTSCHRIFT

(11) **EP 1 304 524 B1**
(45) Veröffentlichungstag und Bekanntmachung des Hinweises auf die Patenterteilung: **22.03.2006**
(21) Anmeldenummer: 02016759.9
(22) Anmeldetag: 26.07.2002
(51) Int. Cl.: F21S 8/00, F21V 14/08, F21W 131/205

(54) **Operationsleuchte**
Operating lamp
Lampe chirurgicale

(30) Priorität: 22.10.2001 DE 10151978
(43) Veröffentlichungstag der Anmeldung: 23.04.2003
(73) Patentinhaber: Berchtold Holding GmbH, 78505 Tuttlingen (DE)
(72) Erfinder: Scholz, Manfred, 78606 Seitingen-Oberflacht (DE)
(74) Vertreter: Manitz, Finsterwald & Partner GbR

(56) Entgegenhaltungen:
- EP-A- 0 001 403
- DE-A- 3 432 745
- FR-E- 66 975
- US-A- 3 548 186
- US-A- 5 053 934

## Beschreibung

Die vorliegende Erfindung betrifft eine Operationsleuchte mit zumindest einer in einem Leuchtenkörper angeordneten Entladungslampe, die annähernd zylinderförmig ausgebildet ist und die über optische Mittel ein Operationsfeld beleuchtet, (vgl. WO 98/57356).

Die hinreichende Ausleuchtung von Körperhöhlen oder Operationskanälen stellt grundsätzlich ein besonderes Problem dar, da heutzutage von den Chirurgen dimmbare Operationsleuchten mit einer Beleuchtungsstärke im Bereich von etwa 60 bis 130 klx gefordert werden. Diese hohen Beleuchtungsstärken sind einerseits erforderlich, da das Lichtbündel der Operationsleuchte durch den Kopf und die Hände des Operationspersonals abgeschattet wird. Andererseits sind bei kleinen und tiefen Operationsfeldern hohe Beleuchtungsstärken erforderlich, da zur Ausleuchtung in der Tiefe der Operationswunde die Lichtstrahlen an den Wundrändern nach unten reflektiert werden müssen. Von dem roten Körpergewebe werden ca. 90 % der auftreffenden Lichtenergie absorbiert, d.h. es werden nur etwa 10 % reflektiert und gelangen in die Tiefe der Wunde.

Eine Dimmbarkeit von Operationsleuchten, beispielsweise auf einen Wert von 60 klx, ist dann erforderlich, wenn das Operationsfeld nur flach ist oder sich nur geringfügig in die Tiefe ausdehnt. Das gleiche gilt für den Fall, dass die menschliche Haut beleuchtet wird, die einen wesentlich höheren Reflexionsgrad als das rote Körpergewebe besitzt. Schließlich ist eine Dimmbarkeit erforderlich, wenn die Operationsleuchte so eingestellt werden kann, dass keine oder nur geringfügige Abschattungen durch das Operationspersonal stattfinden.

Übliche Operationsleuchten wurden bislang mit Halogenlampen ausgerüstet, die mit elektronischen Dimmern in der Lichtemission gesteuert oder geregelt werden können. Hierbei ist die Veränderung der Lichtqualität, insbesondere der Farbwiedergabeeigenschaften durch das elektrische Dimmen der Halogenlampen gering. Problematisch ist allerdings, dass nur ca. 8 % der elektrischen Leistung in Licht umgewandelt werden, d.h. über 90 % der elektrischen Leistung wird in Wärmeenergie umgewandelt, was das Operationspersonal belastet, in dessen unmittelbarer Kopfnähe sich üblicherweise der Leuchtenkörper befindet. Aus diesem Grund wurden bereits Operationsleuchten mit Entladungslampen entwickelt, deren Energiebilanz wesentlich günstiger ausfällt. Diese Entladungslampen verändern jedoch bei einer elektrischen Dimmung stark die Lichtfarbe. Teilweise ist eine elektrische Dimmung überhaupt nicht möglich.

Aus der DE 34 32 745 A ist eine Operationsleuchte bekannt, bei der neben einer gleichmäßigen Ausleuchtung in der Ebene des Operationsfeldes und einer Tiefenausleuchtung von Körperhöhlen oder von Operationskanälen zusätzlich eine variable Lichtverteilung zwischen diesen beiden Beleuchtungsarten möglich sein soll. Hierzu sind bei dieser bekannten Leuchte ein ringförmiger Reflektor und lamellenförmige Reflektorelemente vorgesehen, mit deren Hilfe der Anteil eines Lichtstrahls verändert werden kann, der jeweils zur Flächenausleuchtung und zur Tiefenausleuchtung dient.

Aus der US 3,548, 186 ist eine Nachttischlampe bekannt, die mantelförmig angeordnete Lamellen aufweist, die verstellbar sind und durch ein BiMetall geöffnet werden können. Hierdurch wird erreicht, dass sich nach Einschalten der Nachttischlampe durch Erwärmen des Leuchtmittels die Lamellen langsam öffnen und somit eine Blendwirkung verhindern.

Aus der EP 0001403 ist eine Beleuchtungsvorrichtung für ärtzliche insbesondere zahnärtzliche zweche bekannt. Bei dieser Vorrichtung sind ein Reflektor und eine in chosen inneren Brennpunkt angeordneten Lichtquelle vorgesehen welche außerhalls des Reflektors, vorzugsweise in desen äußerem Brennpunkt einen relativ eng begrenzten Lichtfleck erzeugt, und mittel zur Änderung der helligkeit des Lichtfleckes.

Es ist die Aufgabe der Erfindung, eine Operationsleuchte zu schaffen, die das Operationspersonal nicht belastet und deren Beleuchtungsstärke an unterschiedliche Operationssituationen anpassbar ist, ohne dass eine angeweinnette veränderung der Lichtverhältnine eintreten kann.

Erfindungsgemäß wird eine mit einer Entladungslampe versehene Operationsleuchte mit einem mechanisch verstellbaren Blendenmittel versehen, wobei dieses Blendenmittel entlang des gesamten Umfangs der Entladungslampe in seiner Wirkung nicht variiert
- mehrere verstellbare Lamellen umfasst ,die sich entlang der Längsachse der Enladungslampe erstrecken, und
- ein Lichtdurchmässiges Material mit Aussparungen aufweit, um eine maximale Dimmwirkung zu beschränken.
Hierdurch ist sichergestellt, dass entlang des Umfangs der Entladungslampe bei Betätigen des Blendmittels an jeder Stelle eine gleichmäßige Veränderung der Beleuchtungsstärke erfolgt, so dass die Lichtstrahlen nach Durchlaufen der optischen Mittel das Operationsfeld gleichmäßig beleuchten.

Vorteilhafte Ausführungsformen der Erfindung sind in der Beschreibung, der Zeichnung, sowie den Unteransprüchen beschrieben.

Das Blendenmitel umfasst mehrere verstellbare Lamellen, die sich entlang der Längsachse der Entladungslampe erstrecken und die insbesondere entlang des Umfangs der Entladungslampe angeordnet sind. Durch Verstellen der Lamellen, d.h. durch Verschwenken um deren Längsachsen, lässt sich die Durchlässigkeit des Blendenmittels mechanisch verändern. Werden die Lamellen vollständig geschlossen, so dass diese einen Zylinder bilden, ist die Dimmwirkung maximal. Werden diese vollständig geöffnet, so dass sie im Wesentlichen radial zu der Entladungslampe orientiert sind, ist die Dimmwirkung minimal.

Nach einer bevorzugten Ausführungsform können die Lamellen zumindest bereichsweise lichtdurchlässig ausgebildet sein, beispielsweise indem an den Lamellen Aussparungen oder Bohrungen vorgesehen werden. Hierdurch ist es möglich, die maximale Dimmwirkung zu beschränken, beispielsweise auf einen Wert von etwa 50 %.

Nach einer bevorzugten Ausführungsform ist zur synchronen Verstellung aller Lamellen ein gemeinsamer Antrieb vorgesehen, beispielsweise eine von einem Elektromotor angetriebene Kulissenführung. Auf diese Weise können alle Lamellen gleichzeitig und in gleicher Weise betätigt werden, so dass eine gleichmäßige Dimmwirkung erreicht wird.

Nachfolgend wird die vorliegende Erfindung rein beispielhaft anhand vorteilhafter Ausführungsformen und unter Bezugnahme auf die beigefügten Zeichnungen beschrieben. Es zeigen:
- Fig. 1: eine teilweise geschnittene Querschnittsansicht einer ersten Ausführungsform;
- Fig. 2: eine teilweise geschnittene Querschnittsansicht einer zweiten nicht beanspruchten Ausführungsform; und
- Fig. 3: eine Seitenansicht einer Lamelle.

Fig. 1 zeigt einen Leuchtenkörper 10 einer Operationsleuchte gemäß der Erfindung, der auf bekannte Weise an einem nicht näher dargestellten Leuchtenarm befestigt wird. Der Leuchtenkörper 10 weist an seiner Unterseite eine durchsichtige Abdeckung 12 auf, in deren Mitte ein Handgriff 14 befestigt ist. Oberhalb des Handgriffes 14 ist eine Fassung 16 angeordnet, an deren Oberseite eine Entladungslampe 18 befestigt ist. Ferner befindet sich im Inneren des Leuchtenkörpers 10 ein Reflektor 20, der das von der Entladungslampe 18 abgestrahlte Licht reflektiert und in gewünschter Weise auf das Operationsfeld richtet.

Zur Veränderung der Beleuchtungsstärke im Bereich des Operationsfeldes ist ein mechanisch verstellbares Blendenmittel in Form von zylinderförmig nebeneinander angeordneten Lamellen 22 vorgesehen. Die Längsachse jeder Lamelle 22 verläuft parallel zur Längsachse der Entladungslampe 18, wobei Zylinder und Entladungslampe koaxial zueinander verlaufen.

Jede einzelne Lamelle 22 ist um ihre Längsachse verschwenkbar, wobei zur Lagerung der Lamellen ein Unterteil 24 und ein Oberteil 26 vorgesehen sind. Im Bereich des Oberteils 26 ist eine Kulissenführung vorgesehen, die mit jeder einzelnen Lamelle 22 zusammenwirkt, so dass durch einen im Bereich des Oberteils 26 vorgesehenen Antrieb 28 eine gemeinsame Verstellung aller Lamellen erfolgen kann.

In der in Fig. 1 dargestellten Position sind sämtliche Lamellen in Umfangsrichtung positioniert, d.h. die einzelnen Lamellen bilden im Wesentlichen die Form eines Zylinders. Durch Betätigen des Antriebs 28 werden die Lamellen um ihre Längsachsen verschwenkt, so dass das von der Entladungslampe 18 ausgestrahlte Licht auf den Reflektor 20 und von dort durch die Abdeckung 12 hindurchtreten kann.

Fig. 2 zeigt eine nicht beanspruchte Ausführungsform wobei für gleiche Bauteile gleiche Bezugszeichen verwendet sind.

Bei der in Fig. 2 dargestellten Ausführungsform ist zur Veränderung der Beleuchtungsstärke im Bereich des Operationsfeldes als Blendenmittel ein zumindest teilweise transparenter Zylinder 32 vorgesehen, der einen vorbestimmten Transmissionsgrad, beispielsweise 50 %, aufweist. Der Zylinder 32 ist koaxial zur Längsachse der Entladungslampe 18 angeordnet und axial entlang des dargestellten Doppelpfeils in Richtung der Längsachse der Entladungslampe 18 bewegbar.

Der Zylinder 32 ist auf einer Halterung 34 angeordnet, die über einen Spindelantrieb 36 axial bewegbar ist. Durch Betätigen des Spindelantriebs 36 wird der Zylinder 32 in Pfeilrichtung bewegt, so dass der Zylinder 32 die Entladungslampe 18 in axialer Richtung unterschiedlich weit überdecken kann. Beispielsweise kann der Zylinder 32 vollständig nach oben gefahren werden, so dass keine Dimmwirkung gegeben ist. In der in Fig. 2 dargestellten Position ist die vollständige Dimmwirkung erzielt. In Abhängigkeit von dem Transmissionsgrad des Zylinders beträgt diese beispiels-weise 50 %.

Fig. 3 zeigt eine Seitenansicht einer weiteren Ausführungsform einer Lamelle 42, die aus einem im Wesentlichen rechteckigen Blech besteht, das zur Vermeidung von unerwünschten Reflexionen schwarz lackiert ist, und das eine Vielzahl von parallelen Schlitzen 44 aufweist, die sich von einer Längsseite der Lamelle bis nahe der gegenüberliegenden Längsseite erstrecken. Auf diese Weise besitzt die Lamelle eine kammartige Struktur mit parallelen streifenförmigen Abschnitten 46. Zwei Zapfenabschnitte 48 und 49 sind an einer Längsseite der Lamelle 42 angeformt und dienen zur drehbaren Lagerung der Lamelle in dem Oberteil 26 und dem Unterteil 24.

### Bezugszeichenliste

- 10: Leuchtenkörper
- 12: Abdeckung
- 14: Handgriff
- 16: Fassung
- 18: Entladungslampe
- 20: Reflektor
- 22: Lamellen
- 24: Unterteil
- 26: Oberteil
- 28: Antrieb
- 32: Zylinder
- 34: Halterung
- 36: Antrieb
- 42: Lamelle
- 44: Schlitz
- 46: streifenförmiger Abschnitt
- 48, 49: Zapfen

## Patentansprüche

1. Operationsleuchte mit zumindest einer in einem Leuchtenkörper (10) angeordneten Entladungslampe (18), die annähernd zylinderförmig ausgebildet ist und die über einen Reflektor (20) ein Operationsfeld beleuchtet, wobei zur Veränderung der Beleuchtungsstärke in dem Leuchtenkörper (10) ein mechanisch verstellbares Blendenmittel (22, 42) vorgesehen ist, das
- entlang des gesamten Umfangs der Entladungslampe (18) in gleicher Weise wirksam ist,
- mehrere verstellbare Lamellen (22, 42) umfasst, die sich entlang der Längsachse der Entladungslampe (18) erstrecken, und
- ein lichtundurchlässiges Material mit Aussparungen (44) aufweist, um eine maximale Dimmwirkung zu beschränken.

2. Operationsleuchte nach Anspruch 1,
**dadurchgekennzeichnet** ,
dass das Blendenmittel (22; 42) auch über die im Wesentlichen gesamte axiale Länge der Entladungslampe (18) in gleicher Weise wirksam ist.

3. Operationsleuchte nach Anspruch 1 oder 2,
**dadurchgekennzeichnet** ,
dass zur synchronen Verstellung aller Lamellen (22, 42) ein gemeinsamer Antrieb (26, 28), insbesondere eine Kulissenführung (26), vorgesehen ist.

4. Operationsleuchte nach einem der vorstehenden Ansprüche,
**dadurchgekennzeichnet** ,
dass der Transmissionsgrad des Blendenmittels (32; 42) so gewählt ist, dass bei vollständig geschlossenem Blendenmittel eine Reduzierung der Beleuchtungsstärke um etwa 50 % erfolgt.

## Claims

1. An operating theater lamp comprising at least one discharge lamp (18) which is arranged in a lamp body (10), which is formed in approximately cylindrical shape and which illuminates a site of an operation via a reflector (20), wherein a mechanically adjustable diaphragm means (22, 42) is provided in the lamp body (10) for changing the illuminance, said diaphragm means
- being effective in the same manner along the total periphery of the discharge lamp (18),
- including a plurality of adjustable lamellae (22, 42) which extend along the longitudinal axis of the discharge lamp (18), and
- having a material not permeable to light with cut-outs (44) to restrict a maximum dimming effect.

2. An operating theater lamp in accordance with claim 1, **characterized in that** the diaphragm means (22; 42) is also effective in the same manner over substantially the total axial length of the discharge lamp (18).

3. An operating theater lamp in accordance with claim 1 or claim 2, **characterized in that** a common drive (26, 28), in particular a cam track guide (26), is provided for the synchronous adjustment of all lamellae (22, 42).

4. An operating theater lamp in accordance with any one of the preceding claims, **characterized in that** the transmittance of the diaphragm means (32; 42) is selected such that a reduction in illuminance by approximately 50% takes place with the diaphragm means completely closed.

## Revendications

1. Luminaire chirurgical comportant au moins une lampe à décharge (18) agencée dans un corps de luminaire (10) et réalisée sous forme approximativement cylindrique, qui éclaire un champ d'opération via un réflecteur (20), dans lequel est prévu dans le corps de luminaire (10) un moyen formant diaphragme (22, 42) réglable mécaniquement pour modifier l'intensité d'éclairage, moyen qui
- agit de la même manière le long de toute la périphérie de la lampe à décharge (18),
- comprend plusieurs lamelles mobiles (22, 42) qui s'étendent le long de l'axe longitudinal de la lampe à décharge (18), et qui
- comprend un matériau non transparent pourvu d'échancrures (44), afin de limiter un effet variateur de lumière maximal.

2. Luminaire chirurgical selon la revendication 1,
**caractérisé en ce que**
le moyen formant diaphragme (22 ; 42) agit de la même manière également sensiblement sur la totalité de la longueur axiale de la lampe à décharge (18).

3. Luminaire chirurgical selon l'une ou l'autre des revendications 1 et 2,
**caractérisé en ce que**
pour le déplacement synchrone de toutes les lamelles (22, 42), on prévoit un entraînement commun (26, 28), en particulier un guidage à coulisse (26).

4. Luminaire chirurgical selon l'une des revendications précédentes,
**caractérisé en ce que**
le taux de transmission du moyen formant diaphragme (32 ; 42) est choisi de telle sorte que dans l'état complètement fermé du moyen formant diaphragme, il se produit une réduction de l'intensité d'éclairage d'environ 50 %.
